# EUROPÄISCHE PATENTSCHRIFT

(11) **EP 1 681 141 B1**
(45) Veröffentlichungstag und Bekanntmachung des Hinweises auf die Patenterteilung: **07.10.2009**
(21) Anmeldenummer: 06000692.1
(22) Anmeldetag: 13.01.2006
(51) Int. Cl.: B26D 7/06

(54) **Schneidemaschine für Lebensmittel**
Cutting machine for food product
Machine de coupe pour produits alimentaires

(30) Priorität: 14.01.2005 DE 102005002107; 09.09.2005 DE 102005042898
(43) Veröffentlichungstag der Anmeldung: 19.07.2006
(73) Patentinhaber: Gebr. Graef GmbH & Co. KG, 59757 Arnsberg (DE)
(72) Erfinder: Graef, Hermann, 59755 Arnsberg (DE)
(74) Vertreter: Basfeld, Rainer

(56) Entgegenhaltungen:
- DE-A1- 2 042 407
- DE-A1- 10 307 084
- GB-A- 619 350

## Beschreibung

Die vorliegende Erfindung betrifft eine Schneidemaschine für Leberlsmittel gemäß dem Oberbegriff des Anspruchs 1.

Bei derartigen Schneidemaschinen kann die Auflagefläche als ebene Fläche ausgebildet sein. Es besteht aber auch die Möglichkeit, dass die Anlagefläche gewölbt ist oder eine V-Form aufweist oder auf eine andere Weise von einer ebenen Form abweicht.

Eine Schneidemaschinen der eingangs genannten Art ist aus der GB 619,350 bekannt und dient beispielsweise zum Schneiden von Wurst oder Käse. Die aus dem Stand der Technik bekannte Schneidemaschine weist eine schwenkbar an einem Schlitten angebrachte Auflagefläche auf, die in zwei unterschiedlichen Positionen festlegbar ist. In einer Position, die mit der Horizontalen einen Winkel zwischen 20° und 30°, einschließt, kann das Schneidgut einfacher dem Messer zugeführt werden, weil es aufgrund seines Eigengewichtes an eine hintere Anlagefläche gedrückt wird. Problematisch hierbei ist, dass Schneidgut unter Umständen an dem Messer während der Schneidbewegung anhaften kann und so das Schneidgut nach dem Abschneiden von dem Messer mitgeführt werden kann.

Das der vorliegenden Erfindung zugrundeliegende Problem ist die Schaffung einer Schneidmaschine der eingangs genannten Art, bei der ein unerwünschtes Mitführen des Schneidguts durch das Messer verhindert oder zumindest verringert werden kann.

Dies wird erfindungsgemäß durch eine Schneidemaschine der eingangs genannten Art mit den kennzeichnenden Merkmalen des Anspruchs 1 erreicht. Die Unteransprüche betreffen bevorzugte Weiterbildungen der Erfindung.

Durch die Rückstellmittel, die bei bevorzugten Ausführungsformen Federmittel oder einander abstoßende Magnete umfassen, wird erreicht, dass die Auflagefläche mit einer vorgegebenen Kraft von dem Schlitten nach oben gedrückt wird. Während des Betriebs der Schneidemaschine werden bei einer Vorwärtsbewegung des Schlittens durch die Schneidkraft des rotierenden Messers das Schneidgut und damit die Auflagefläche nach unten gedrückt. Nachdem eine Schneidgutscheibe abgeschnitten ist, werden die Auflagefläche und das Schneidgut durch die Kraft der Federmittel oder der Magnete nach oben und auch nach hinten gegen die Anlagefläche gedrückt. Dadurch wird beispielsweise Käse daran gehindert, durch die rotierende Bewegung des Messers nach hinten gezogen zu werden. Die klebrige Konsistenz bestimmter Käsesorten könnte diesen Effekt verstärken, weil derartiger Käse kurzzeitig am Messer anhaften kann.

Es besteht dabei die Möglichkeit, die Federmittel derart zu gestalten oder derart einzubauen, dass die wirksame, der Verschwenkung der Auflagefläche zumindest teilweise entgegenwirkende Federkraft verändert werden kann. Dadurch kann die Federkraft der Größe, dem Gewicht und der Konsistenz des Schneidguts angepasst werden.

Es besteht weiterhin die Möglichkeit, dass zumindest ein Teil der hinteren Anlagefläche zusammen mit der Auflagefläche verschwenkt werden kann. Dabei kann der verschwenkbare Teil der hinteren Anlagefläche mit der Auflagefläche einen Winkel zwischen 60° und 120°, beispielsweise von etwa 90°, einschließen. Dadurch kann beispielsweise Schneidgut mit einem rechteckigen Umriss immer optimal gehaltert werden.

Bei einer weiteren Ausführungsform der vorliegenden Erfindung kann vorgesehen sein, dass die die bewegbare Auflagefläche in der ersten Position oder in beiden Positionen festgelegt oder arretiert werden kann.

Es besteht weiterhin die Möglichkeit, dass die Federmittel als abnehmbare Federeinheit ausgebildet sind. Dadurch können die Federmittel einfach ausgetauscht werden.

Zusätzlich kann vorgesehen sein, dass die Federmittel Geräuschdämmmittel zur Dämpfung der Verbindung zwischen den Federmitteln und der Auflagefläche umfassen. Dadurch kann ein geräuscharmer Betrieb der Schneidemaschine gewährleistet werden.

Es besteht weiterhin die Möglichkeit, dass die Schneidemaschine einen Restehalter umfasst, der mit der Auflagefläche mit verschwenkt werden kann. Dadurch wird die Handhabung der Schneidemaschine komfortabler.

Weiterhin kann vorgesehen sein, dass die Schneidemaschine eine Kaschierungsplatte umfasst, die lösbar auf die Grundplatte aufgebracht werden kann. Dadurch können auf der Grundplatte vorgesehene Strukturen so abgedeckt werden, dass sie während des Betriebs der Schneidemaschine nicht verschmutzen.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine schematische Seitenansicht auf Teile einer ersten Ausführungsform einer erfindungsgemäßen Schneidemaschine mit Schneidgut;
- Fig. 2: eine schematische Seitenansicht auf Teile einer weiteren Ausführungsform einer erfindungsgemäßen Schneidemaschine mit Schneidgut;
- Fig. 3: eine schematische Seitenansicht auf Teile einer weiteren Ausführungsform einer erfindungsgemäßen Schneidemaschine mit Schneidgut;
- Fig. 4: eine schematische Seitenansicht auf Teile einer weiteren Ausführungsform einer erfindungsgemäßen Schneidemaschine mit Schneidgut;
- Fig. 5: eine schematische Seitenansicht auf Teile einer weiteren Ausführungsform einer erfindungsgemäßen Schneidemaschine mit Schneidgut;
- Fig. 6: eine schematische Seitenansicht auf Teile einer weiteren Ausführungsform einer erfindungsgemäßen Schneidemaschine mit Schneidgut;
- Fig. 7: eine schematische Seitenansicht auf Teile einer weiteren Ausführungsform einer erfindungsgemäßen Schneidemaschine mit Schneidgut;
- Fig. 8: eine schematische Seitenansicht auf Teile einer weiteren Ausführungsform einer erfindungsgemäßen Schneidemaschine mit Schneidgut;
- Fig. 9: eine schematische Seitenansicht auf Teile einer weiteren Ausführungsform einer erfindungsgemäßen Schneidemaschine mit Schneidgut;
- Fig. 10: eine schematische Seitenansicht auf Teile einer weiteren Ausführungsform einer erfindungsgemäßen Schneidemaschine mit Schneidgut;
- Fig. 11: eine schematische Seitenansicht auf Teile einer weiteren Ausführungsform einer erfindungsgemäßen Schneidemaschine mit Schneidgut;
- Fig. 12: eine schematische Seitenansicht auf Teile einer weiteren Ausführungsform einer erfindungsgemäßen Schneidemaschine;
- Fig. 13: eine perspektivische Ansicht auf die Schneidemaschine gemäß Fig. 12;
- Fig. 14: eine schematische Seitenansicht auf Teile der Schneidemaschine gemäß Fig. 12 in verschiedenen Stadien der Befestigung der Auflagefläche;
- Fig. 15a: eine schematische Seitenansicht auf Teile der Schneidemaschine gemäß Fig. 12 in verschiedenen Stadien der Befestigung der Federeinheit;
- Fig. 15b: eine schematische Draufsicht auf die verschiedenen Stadien der Befestigung der Federeinheit gemäß Fig. 15a;
- Fig. 15c: eine perspektivische Ansicht auf die verschiedenen Stadien der Befestigung der Federeinheit gemäß Fig. 15a.

Von der erfindungsgemäßen Schneidmaschine sind in Fig. 1 lediglich das rotierbare, vorzugsweise als Kreismesser ausgeführte Messer 1 und eine Schlittenhalterung 20 abgebildet. Das Messer kann um eine mittige Drehachse im Gegenuhrzeigersinn in Fig. 1 rotieren. Ein Motor mit einem entsprechenden Gehäuse sowie eine Basisplatte oder andere Standmittel sind nicht abgebildet. Weiterhin ist ein Schlitten 2 abgebildet, der eine Grundplatte 4 und eine hintere Anlagefläche 3 umfasst.

Der Schlitten 2 umfasst weiterhin eine Auflagefläche 5, die bewegbar um eine Schwenkachse 6 (siehe dazu Fig. 2) an der Grundplatte 4 und/oder an der hinteren Anlagefläche 3 angebracht ist. Die Verschwenkung der Auflagefläche 5 um die Schwenkachse 6 kann in Richtung des Pfeiles 5a erfolgen. In Fig. 1 ist weiterhin Schneidgut 7 abgebildet, das auf der Auflagefläche 5 aufliegt und an der hinteren Anlagefläche 3 anliegt.

Die Schneidmaschine umfasst weiterhin als Spiralfeder 8 ausgebildete Federmittel, die zwischen Oberseite Grundplatte 4 und Unterseite Auflagefläche 5 angeordnet sind und mit ihrer Federkraft die Auflagefläche 5 von der Grundplatte 4 wegdrücken. Durch die Federmittel wird in dem abgebildeten Ausführungsbeispiel das auf der Auflagefläche 5 aufliegende Schneidgut 7 gegen die hintere Anlagefläche 3 gedrückt.

Insbesondere werden bei einer Vorwärtsbewegung des Schlittens 2 (nach rechts in Fig. 1) durch die Schneidkraft des rotierenden Messers 1 das Schneidgut 7 und damit die Auflagefläche 5 nach unten gedrückt. Nachdem eine Schneidgutscheibe abgeschnitten ist, werden die Auflagefläche 5 und das Schneidgut 7 von der Spiralfeder 8 nach oben und auch nach hinten gegen die Anlagefläche 3 gedrückt. Dadurch wird beispielsweise Käse daran gehindert, durch die rotierende Bewegung des Messers 1 nach hinten gezogen zu werden. Die klebrige Konsistenz bestimmter Käsesorten könnte diesen Effekt verstärken, weil derartiger Käse kurzzeitig am Messer 1 anhaften kann.

Auf dem Schlitten 2 kann ein in Richtung auf das Messer 1 (in die Zeichenebene der Fig. 1 hinein) bewegbarer Restehalter vorgesehen sein. In einer ersten Ausführungsform weist dieser Restehalter eine bewegbare Bodenplatte auf, die mit der Auflagefläche 5 mitschwenken kann. In einer zweiten Ausführungsform weist dieser Restehalter eine unter einem Winkel zur Horizontalen verlaufende Bodenplatte auf, wobei dieser Winkel dem maximalen Schwenkwinkel (Winkel zwischen Bodenplatte 4 und Auflagefläche 5) der Auflagefläche 5 entsprechen kann.

Die Auflagefläche 5 kann in nach unten geschwenkter, horizontaler Stellung an der Bodenplatte festlegbar oder arretierbar, beispielsweise vermittels eines Push-Push-Mechanismus festlegbar sein.

Aus Fig. 2, Fig. 3 und Fig. 5 sind anders gestaltete Federmittel ersichtlich, die insbesondere als Blattfedern 9, 10, 16 ausgeführt sind.

Bei den Ausführungsform gemäß Fig. 4 ist das bewegbare Teil winkelförmig ausgebildet, so dass zusätzlich zu der Auflagefläche 11 ein Teil 12 der hinteren Anlagefläche mit verschwenkt wird. Dabei schließen die Auflagefläche 11 und der verschwenkbare Teil 12 der hinteren Anlagefläche einen Winkel von 90° ein.

Bei den Ausführungsform gemäß Fig. 7 erfolgt die Halterung der Auflagefläche über die Federmittel, so dass nicht unbedingt ein Verschwenken um eine feste Achse stattfindet. Vielmehr kann ein Verschwenken um eine sich während des Schwenkvorgangs bewegende Achse stattfinden. Dabei sind die Federmittel bei der Ausführungsform gemäß Fig. 7 als Blattfeder 24 ausgebildet. Insbesondere bei der Ausführungsform gemäß Fig. 7 ist ein Ende der Blattfeder 24 an der Unterseite der bewegbaren Auflagefläche 5 angebracht, wogegen das andere Ende an der Oberseite der Grundplatte 4 des Schlittens angebracht ist. Dabei liegt bei unterschiedlichen Schwenkwinkeln ein unterschiedlich großer Teil der Blattfeder 24 auf der Grundplatte 4 des Schlittens auf, so dass die Schwenkachse während des Schwenkens nach rechts beziehungsweise nach links in Fig. 7 wandert.

Fig. 6 zeigt eine Ausführungsform, bei der als Spiralfeder 17 ausgebildeten Federmittel zwischen einem verschwenkbaren Teil 14 der hinteren Anlagefläche und dem feststehenden Teil 3 der hinteren Anlagefläche angeordnet ist.

Fig. 8 und Fig. 9 zeigen Magnete 18, 19 beziehungsweise 21, 22, die jeweils an den bewegbaren Teilen und an den feststehenden Teilen angebracht sind. Durch die Magnete 18, 19, 21, 22 wird ebenfalls eine Kopplung zwischen den zueinander bewegbaren Teilen ermöglicht, die der über Federmittel entspricht. Dabei sind die jeweils einander zugewandten Seiten der Magnete 18, 19, 21, 22 gleich gepolt, so dass eine abstoßende Kraft zwischen ihnen besteht.

Fig. 10 zeigt eine weitere Ausführungsform eines Federmittels, das als Spiralfeder 23 mit zwei ausladenden Bügeln ausgebildet ist.

Es besteht die Möglichkeit, die Federmittel derart zu gestalten oder derart einzubauen, dass die wirksame, der Verschwenkung der Auflagefläche teilweise entgegenwirkende Federkraft verändert werden kann.

Aus Fig. 11 ist eine Ausführungsform ersichtlich, bei der eine drehbare Achse 24 vorgesehen ist, an der die bewegbare Auflagefläche 5 angebracht ist. Durch Drehung der Achse 24 wird somit auch die Auflagefläche 5 gedreht. In oder an der Achse 24 ist ein Federmittel angebracht, das einen aus Fig. 11 ersichtlichen Schenkel 26 aufweist. Dieser Schenkel 26 stützt sich auf der Grundplatte 4 des Schlittens ab, so dass die Drehung der Achse 25 beziehungsweise die Verschwenkung der Auflagefläche 5 gegen die Kraft des Federmittels erfolgt. Das Federmittel kann beispielsweise teilweise als Spiralfeder ausgebildet sein.

Es besteht weiterhin die Möglichkeit, dass die Auflagefläche 5 abnehmbar ist.

Aus Fig. 12 bis Fig. 15c ist eine weitere Ausführungsform einer erfindungsgemäßen Schneidemaschine ersichtlich, bei der gleiche Teile mit gleichen Bezugszeichen versehen sind wie in Fig. 1 bis Fig. 11.

Die in Fig. 12 bis Fig. 15c abgebildete Ausführungsform weist als Federmittel eine Blattfeder 13 auf, die Teil einer Federeinheit 15 ist (siehe dazu Fig. 15a und 15b). Die Federeinheit umfasst neben der Blattfeder 13 einen Einsteckabschnitt 27 und Geräuschdämmmittel 28.

Die Blattfeder 13 kann mit einem ersten, in Gebrauchsstellung unteren Ende mit einer Kaschierungsplatte 29 für die Grundplatte 4 des Schlittens verbunden werden (siehe Fig. 15c). Die Kaschierungsplatte 29 dient zur Abdeckung der Oberseite der Grundplatte 4 und kann auf diese aufgeclipst werden (siehe Fig. 15b). Der Einsteckabschnitt 27 ist an dem mit der Kaschierungsplatte 29 verbindbaren Ende der Blattfeder 13 vorgesehen und kann beispielsweise ein um dieses Ende der Blattfeder gespritztes Kunststoffteil sein. Der Einsteckabschnitt 27 kann in einen entsprechend geformten Aufnahmeabschnitt der Kaschierungsplatte 29 gesteckt werden. Auf diese Weise ergibt sich eine lösbare Verbindung der Federeinheit 15 mit der Kaschierungsplatte 29 beziehungsweise mit der Grundplatte 4.

Die Geräuschdämmmittel 28 sind auf dem von der Kaschierungsplatte 29 abgewandten Ende der Blattfeder 13 angeordnet. In Gebrauchsstellung liegen dieses Ende beziehungsweise die dieses Ende umgebenden Geräuschdämmmittel 28 an der Unterseite der Auflagefläche 5 an (siehe Fig. 12). Die Geräuschdämmmittel 28 können eine aus Kunststoff bestehende Umspritzung des in Gebrauchsstellung oberen Endes der Blattfeder 13 sein. Diese Kunststoffumspritzung verhindert eine zu starke Geräuschentwicklung bei dem Betrieb der Schneidemaschine.

Aus Fig. 14 ist ersichtlich, dass die Auflagefläche 5 abnehmbar ist, so dass sie einfacher gereinigt werden kann. Dazu weist die Auflagefläche 5 an einer ihrer Seiten eine Ausnehmung 30 auf, die auf zwei an dem Schlitten 2 angebrachte Bolzen 31 aufsteckbar ist. Diese Bolzen 31 dienen gleichzeitig als Schwenkachse für die Auflagefläche 5 (siehe dazu Fig. 15b).

Fig. 14 zeigt verschiedene Stellungen der Auflagefläche 5. In einer dieser Stellungen ist die Auflagefläche 5 in die horizontale Position verschwenkt und über Verriegelungsmittel 32 an dem Schlitten 2 festgelegt. Die Verriegelungsmittel 32 sind als in den Schlitten 2 eindrückbarer Bolzen ausgebildet, der von einer schlüsselllochartigen Ausnehmung 33 an der Auflagefläche 5 umgriffen werden kann.

Die Ausführungsform gemäß Fig. 12 bis Fig. 15c weist weiterhin einen Restehalter 34 auf, der,zusammen mit der Auflagefläche 5 verschwenkbar ist. Dazu weist die hintere Anlagefläche 3 eine obere Rundung 35 auf (siehe dazu Fig. 12 und Fig. 15a), die von einem oberen Abschnitt 36 des Restehalters 34 übergriffen wird. Der obere Abschnitt 36 entspricht hinsichtlich seiner Krümmung der oberen Rundung 35, so dass der obere Abschnitt 36 und damit der Restehalter 34 auf der oberen Rundung 35 verschwenkt werden kann. Bei dem Verschwenken liegt der Restehalter 34 dabei teilweise auf der Auflagefläche 5 auf.

Der Restehalter 34 weist auf seiner dem Schneidgut zugewandten Seite eine sich parallel zur Schneideebene erstreckende Anlagewand 37 auf (siehe Fig. 12 und Fig. 13), die auf ihrer dem Schneidgut zugewandten Seite mit Spitzen für die Halterung des Schneidguts versehen sein kann (nicht abgebildet).

Der Restehalter 34 weist auf seiner zu der hinteren Anlagefläche 3 parallelen Seite ein Fenster 38 auf, durch das Finger eines Benutzers während der Bedienung der Schneidemaschine hindurch greifen können. Dabei kann der Daumen eines Benutzers auf der von der Auflagefläche 5 abgewandten Seite der hinteren Anlagefläche 3 anliegen, während die Finger über die obere Rundung 35 beziehungsweise den diese übergreifenden Abschnitt 36 hinweg ragen und durch das Fenster 38 hindurch greifen, so dass sie an der der Auflagefläche zugewandten Seite der hinteren Anlagefläche 3 anliegen. Die von dem Daumen berührte Seite der hinteren Anlagefläche 3 kann dabei einen Tastschalfier zur Betätigung der Schneidemaschine aufweisen. Durch das Fenster 38 wird verhindert, dass ein Benutzer durch das Ergreifen des Restehalters 34 diesen und damit auch die Anlagefläche 5 nach unten drückt beziehungsweise im Uhrzeigersinn in Fig. 12 verschwenkt.

Anstelle eines Fensters 38 kann der. Restehaiter 34 auch eine nach unten geöffnete Aussparung aufweisen, durch die ebenfalls die Finger des Benutzers hindurch greifen können.

Der Restehalter 34 weist weiterhin eine zu der Anlagewand 37 parallele Wand 39 auf, die benachbart zu dem Fenster 38 ist. Die Wand 39 verhindert, dass ein Benutzer seine Finger neben dem Fenster an den Restehalter 34 anlegt und damit diesen beziehungsweise auch die Anlagefläche 5 nach unten drückt.

## Patentansprüche

1. Schneidemaschine für Lebensmittel, umfassend
- ein rotierbares Messer (1);
- einen hin und her bewegbaren Schlitten (2); sowie
- eine Auflagefläche (5, 11) für abzuschneidendes Schneidgut (7), die bewegbar an dem Schlitten (2) angebracht ist und aus einer ersten Position, die mit der Horizontalen einen Winkel ungleich 0° einschließt, in eine zweite horizontale Position überführt werden kann;
**dadurch gekennzeichnet, dass**
- die Schneidemaschine Rückstellmittel umfasst, die bei einer Bewegung der Auflagefläche (5, 11) aus der ersten Position in die zweite Position eine Rückstellkraft auf die Auflagefläche (5, 11) ausüben können.

2. Schneidemaschine nach Anspruch 1, **dadurch gekennzeichnet, dass** die Auflagefläche (5, 11) in der ersten Position mit der Horizontalen einen Winkel zwischen 10° und 50°, insbesondere einen Winkel zwischen 20° und 30° einschließt.

3. Schneidemaschine nach einem der Ansprüche 1 oder 2,
**dadurch gekennzeichnet, dass** die Auflagefläche (5, 11) um eine im Wesentlichen in der Ebene der Auflagefläche (5, 11) liegende Schwenkachse (6) schwenkbar ist.

4. Schneidemaschine nach einem der Ansprüche 1 bis 3, **dadurch gekennzeichnet, dass** die Schwenkachse (6) der Auflagefläche (5, 11) im Wesentlichen parallel zu der Drehachse des Messers (1) ist.

5. Schneidemaschine nach einem der Ansprüche 1 bis 4, **dadurch** gekenntzeichnet, dass die Rückstellmittel Federmittel umfassen, die ein Verschwenken der Auflagefläche (5, 11) gegenüber dem Schlitten (2) zumindest teilweise gegen die Kraft der Federmittel ermöglichen.

6. Schneidemaschine nach Anspruch 5, **dadurch gekennzeichnet, dass** die Federmittel derart gestaltet sind oder derart eingebaut sind, dass die wirksame, der Verschwenkung der Auflagefläche (5, 11) zumindest teilweise entgegenwirkende Federkraft verändert werden kann.

7. Schneidemaschine nach einem der Ansprüche 1 bis 4, **dadurch gekennzeichnet, dass** die Rückstellmittel mindestens zwei Magnete (18, 19, 21, 22) umfassen, die ein Verschwenken der Auflagefläche gegenüber dem Schlitten (2) zumindest teilweise gegen die Kraft der Magnete (18, 19, 21, 22) ermöglichten

8. Schneidemaschine nach einem der Ansprüche 1 bis 7, **dadurch gekennzeichnet, dass** der Schlitten (2) eine hintere Anlagefläche (3, 12, 14) aufweist, wobei zu schneidendes Schneidgut (7) zwischen der Anlagefläche (3) und der Auflagefläche (5, 11) gehalten werden kann.

9. Schneidemaschine nach einem der Ansprüche 1 bis 8, **dadurch gekennzeichnet, dass** zumindest ein Teil (12, 14) der hinteren Anlagefläche zusammen mit der Auflagefläche (5, 11) bewegt werden kann.

10. Schneidemaschine nach Anspruch 9, **dadurch gekennzeichnet, dass** der bewegbare Teil (12, 14) der hinteren Anlagefläche mit der Auflagefläche (5, 11) einen Winkel zwischen 60° und 120°, beispielsweise von etwa 90°, einschließt.

11. Schneidemaschine nach einem der Ansprüche 1 bis 10,
**dadurch gekennzeichnet, dass** die bewegbare Auflagefläche in der ersten Position oder in beiden Positionen festgelegt arretiert werden kann.

12. Schneidemaschine nach einem der Ansprüche 1 bis 11,
**dadurch gekennzeichnet, dass** die bewegbare Auflagefläche (5, 11) von der Schneidemaschine abnehmbar ist.

13. Schneidemaschine nach einem der Ansprüche 1 bis 12,
**dadurch gekennzeichnet, dass** die Schneidemaschine eine drehbare Achse (25) umfasst, an der die bewegbare Auflagefläche (5) angebracht ist, wobei insbesondere die Achse (25) gegen die Kraft von Federmitteln drehbar ist.

14. Schneidemaschine nach einem der Ansprüche 1 bis 13,
**dadurch gekennzeichnet, dass** die Federmittel als abnehmbare Federeinheit (15) ausgebildet sind.

15. Schneidemaschine nach einem der Ansprüche 1 bis 14,
**dadurch gekennzeichnet, dass** die Federmittel Geräuschdämmmittel (28) zur Dämpfung der Verbindung zwischen den Federmitteln und der Auflagefläche (5) umfassen.

16. Schneidemaschine nach einem der Ansprüche 1 bis 14,
**dadurch gekennzeichnet, dass** die Schneidemaschine einen Restehalter (34) umfasst, der mit der Auflagefläche (5) mit verschwenkt werden kann.

17. Schneidemaschine nach einem der Ansprüche 1 bis 15,
**dadurch gekennzeichnet, dass** die Schneidemaschine eine Kaschierungsplatte (29) umfasst, die lösbar auf die Grundplatte (4) aufgebracht werden kann.

## Claims

1. Cutting machine for foodstuffs, comprising
- a rotatable blade (1);
- a slide (2) which can be moved to and fro; and
- a supporting surface (5, 11) for cuttable material (7) to be cut off, which supporting surface is attached movably to the slide (2) and can be transferred from a first position, which encloses an angle not equal to 0° with the horizontal, into a second, horizontal position;
**characterized in that**
- the cutting machine comprises resetting means which, when the supporting surface (5, 11) moves from the first position to the second position, can exert a resetting force on the supporting surface (5, 11).

2. Cutting machine according to Claim 1,
**characterized in that**, in the first position, the supporting surface (5, 11) encloses an angle of between 10° and 50°, in particular an angle of between 20° and 30°, with the horizontal.

3. Cutting machine according to either of Claims 1 and 2, **characterized in that** the supporting surface (5, 11) can be pivoted about a pivot axis (6) lying essentially in the plane of the supporting surface (5, 11).

4. Cutting machine according to one of Claims 1 to 3, **characterized in that** the pivot axis (6) of the supporting surface (5, 11) is essentially parallel to the axis of rotation of the blade (1).

5. Cutting machine according to one of Claims 1 to 4, **characterized in that** the resetting means comprise spring means which make it possible for the supporting surface (5, 11) to pivot in relation to the slide (2) at least partially counter to the force of the spring means.

6. Cutting machine according to Claim 5,
**characterized in that** the spring means are designed in such a manner or are installed in such a manner that the effective spring force at least partially opposing the pivoting of the supporting surface (5, 11) can be changed.

7. Cutting machine according to one of Claims 1 to 4, **characterized in that** the resetting means comprise at least two magnets (18, 19, 21, 22) which make it possible for the supporting surface to pivot in relation to the slide (2) at least partially counter to the force of the magnets (18, 19, 21, 22).

8. Cutting machine according to one of Claims 1 to 7, **characterized in that** the slide (2) has a rear bearing surface (3, 12, 14), with it being possible for cuttable material (7) which is to be cut to be held between the bearing surface (3) and the supporting surface (5, 11).

9. Cutting machine according to one of Claims 1 to 8, **characterized in that** at least part (12, 14) of the rear bearing surface can be moved together with the supporting surface (5, 11).

10. Cutting machine according to Claim 9,
**characterized in that** the movable part (12, 14) of the rear bearing surface encloses an angle of between 60° and 120°, for example of about 90°, with the supporting surface (5, 11).

11. Cutting machine according to one of Claims 1 to 10, **characterized in that** the movable supporting surface can be fixed or locked in the first position or in both positions.

12. Cutting machine according to one of Claims 1 to 11, **characterized in that** the movable supporting surface (5, 11) can be removed from the cutting machine.

13. Cutting machine according to one of Claims 1 to 12, **characterized in that** the cutting machine comprises a rotatable spindle (25) to which the movable supporting surface (5) is attached, the spindle (25) in particular being rotatable counter to the force of spring means.

14. Cutting machine according to one of Claims 1 to 13, **characterized in that** the spring means are designed as a removable spring unit (15).

15. Cutting machine according to one of Claims 1 to 14, **characterized in that** the spring means comprise noise-reducing means (28) for damping the connection between the spring means and the supporting surface (5).

16. Cutting machine according to one of Claims 1 to 14, **characterized in that** the cutting machine comprises a scraps holder (34) which can be pivoted together with the supporting surface (5).

17. Cutting machine according to one of Claims 1 to 15, **characterized in that** the cutting machine comprises a covering plate (29) which can be attached releasably to the base plate (4).

## Revendications

1. Machine de coupe pour produits alimentaires, comprenant :
- un couteau rotatif (1) ;
- un chariot (2) déplaçable en va et vient ; ainsi
- qu'une surface de support (5, 11) pour le produit à couper (7), qui est montée sur le chariot (2) de manière déplaçable, et qui peut être transférée d'une première position qui forme avec l'horizontale un angle différent de 0°, dans une deuxième position horizontale ;
**caractérisée en ce que**
- la machine de coupe comprend des moyens de rappel qui peuvent exercer une force de rappel sur la surface de support (5, 11) lors d'un mouvement de la surface de support (5, 11) de la première position dans la deuxième position.

2. Machine de coupe selon la revendication 1,
**caractérisée en ce que** la surface de support (5, 11) forme dans la première position un angle compris entre 10° et 50° avec l'horizontale, en particulier un angle compris entre 20° et 30°.

3. Machine de coupe selon l'une quelconque des revendications 1 ou 2,
**caractérisée en ce que** la surface de support (5, 11) peut pivoter autour d'un axe de pivotement (6) situé essentiellement dans le plan de la surface de support (5, 11).

4. Machine de coupe selon l'une quelconque des revendications 1 à 3, **caractérisée en ce que** l'axe de pivotement (6) de la surface de support (5, 11) est essentiellement parallèle à l'axe de rotation du couteau (1).

5. Machine de coupe selon l'une quelconque des revendications 1 à 4, **caractérisée en ce que** les moyens de rappel comprennent des moyens de ressort, qui permettent un pivotement de la surface d'appui (5, 11) par rapport au chariot (2) au moins en partie à l'encontre de la force des moyens de ressort.

6. Machine de coupe selon la revendication 5,
**caractérisée en ce que** les moyens de ressort sont configurés de telle sorte, ou sont incorporés de telle sorte que la force de ressort active, agissant au moins en partie à l'encontre du pivotement de la surface de support (5, 11), puisse être modifiée.

7. Machine de coupe selon l'une quelconque des revendications 1 à 4, **caractérisée en ce que** les moyens de rappel comprennent au moins deux aimants (18, 19, 21, 22), qui permettent un pivotement de la surface de support par rapport au chariot (2) au moins en partie à l'encontre de la force des aimants (18, 19, 21, 22).

8. Machine de coupe selon l'une quelconque des revendications 1 à 7, **caractérisée en ce que** le chariot (2) présente une surface d'appui arrière (3, 12, 14), le produit à couper (7) pouvant être maintenu entre la surface d'appui (3) et la surface de support (5, 11).

9. Machine de coupe selon l'une quelconque des revendications 1 à 8, **caractérisée en ce qu'**au moins une partie (12, 14) de la surface d'appui arrière peut être déplacée conjointement avec la surface de support (5, 11).

10. Machine de coupe selon la revendication 9,
**caractérisée en ce que** la partie déplaçable (12, 14) de la surface d'appui arrière forme avec la surface de support (5, 11) un angle compris entre 60° et 120°, par exemple d'environ 90°.

11. Machine de coupe selon l'une quelconque des revendications 1 à 10,
**caractérisée en ce que** la surface de support déplaçable peut être fixée ou bloquée dans la première position ou dans les deux positions.

12. Machine de coupe selon l'une quelconque des revendications 1 à 11,
**caractérisée en ce que** la surface de support déplaçable (5, 11) peut être enlevée de la machine de coupe.

13. Machine de coupe selon l'une quelconque des revendications 1 à 12,
**caractérisée en ce que** la machine de coupe comprend un axe rotatif (25), sur lequel est montée la surface de support déplaçable (5), l'axe (25) pouvant notamment tourner à l'encontre de la force des moyens de ressort.

14. Machine de coupe selon l'une quelconque des revendications 1 à 13,
**caractérisée en ce que** les moyens de ressort sont réalisés sous forme d'unité de ressort amovible (15).

15. Machine de coupe selon l'une quelconque des revendications 1 à 14,
**caractérisée en ce que** les moyens de ressort comprennent des moyens d'amortissement des bruits (28) pour l'amortissement de la connexion entre les moyens de ressort et la surface de support (5).

16. Machine de coupe selon l'une quelconque des revendications 1 à 14,
**caractérisée en ce que** la machine de coupe comprend un élément de retenue de reste (34), qui peut pivoter avec la surface de support (5).

17. Machine de coupe selon l'une quelconque des revendications 1 à 15,
**caractérisée en ce que** la machine de coupe comprend une plaque de doublure (29) qui peut être appliquée de manière amovible contre la plaque de base (4).
